# EUROPÄISCHE PATENTSCHRIFT

(11) **EP 2 130 608 B1**
(45) Veröffentlichungstag und Bekanntmachung des Hinweises auf die Patenterteilung: **21.08.2013**
(21) Anmeldenummer: 09006929.5
(22) Anmeldetag: 23.05.2009
(51) Int. Cl.: B05B 1/18, B05B 15/06

(54) **Brausekopf**
Shower head
Pomme de douche

(30) Priorität: 06.06.2008 DE 102008028215
(43) Veröffentlichungstag der Anmeldung: 09.12.2009
(73) Patentinhaber: Hansgrohe SE, 77761 Schiltach (DE)
(72) Erfinder: Blattner, Joachim, 77716 Halslach (DE); Kinle, Ulrich, 77773 Schenkenzell (DE)
(74) Vertreter: Patentanwälte Ruff, Wilhelm, Beier, Dauster & Partner

(56) Entgegenhaltungen:
- EP-A- 1 700 636
- DE-A1- 3 044 310
- DE-A1- 19 802 917
- GB-A- 1 160 996

## Beschreibung

Die Erfindung geht aus von einem Brausekopf für eine Sanitärarmatur mit mehreren Strahlaustrittselementen, die das Brausewasser als Austrittstrahl in einer definierten Richtung ausgeben.

Es ist bereits eine Seitenbrause bekannt, bei der an der Vorderseite eines Rohrs Bohrungen in einer Reihe angeordnet sind, durch die Schlauchstücke hindurchragen. Auf die Außenseite des Rohrs ist eine Hülse aufgesetzt, die korrespondierende Öffnungen aufweist. Durch Verschieben dieser Hülse kann die Richtung der Schlauchstücke gemeinsam geändert werden. Durch die Schlauchstücke tritt Wasser in einer durch die Anordnung der Schlauchstücke bestimmten Richtung aus (DE 3044310).

**Es ist bereits ein Duschkopf bekannt, bei dem die Strahlscheibe in einer Öffnung mit einer im Querschnitt konvex gekrümmten Umfangswand eingesetzt ist und durch Verschwenken die Änderung der Richtung der austretenden Strahlen ermöglicht. Zum Ändern der Richtung weist die Strahlscheibe einen Vorsprung auf, an dem ein Benutzer angreifen muss (**GB 1160996**).**

Der Erfindung liegt die Aufgabe zu Grunde, einen Brausekopf zu schaffen, der sich vielfältiger verwenden und einfacher bedienen lässt.

Zur Lösung dieser Aufgabe schlägt die Erfindung einen Brausekopf für eine Sanitärarmatur mit den im Anspruch 1 genannten Merkmalen vor. Weiterbildungen der Erfindung sind Gegenstand von Unteransprüchen.

Während im Stand der Technik bei der Seitenbrause nur eine Reihe von Strahlaustrittselementen vorhanden ist, weist der Brausekopf nach der Erfindung Strahlaustrittselemente auf, die in einer Fläche angeordnet sind. Diese Strahlaustrittselemente sind in mindestens zwei Richtungen verstellbar, die einen Winkel miteinander einschließen, beispielsweise einen Winkel von 90°.

In Weiterbildung der Erfindung ist vorgesehen, dass die Verstellung durch Angreifen des Benutzers an dem Gehäuse des Brausekopfs selbst erfolgen kann, so dass sich ein zusätzlicher Hebel oder ein Betätigungselement erübrigt, das das Aussehen des Brausekopfgehäuses stören könnte.

Die Richtung, in die die Strahlaustrittselemente mit ihren Austrittstrahlen verstellt werden können, kann erfindungsgemäß in Weiterbildung durch eine Zwangsführung vorgegeben sein.

Die Fläche, in der die Strahlaustrittselemente angeordnet sind, kann eine beliebige Form aufweisen. Besonders günstig ist es jedoch, wenn es sich bei dieser Fläche um eine ebene Fläche handelt.

Um zu erreichen, dass die Strahlaustrittselemente die Austrittstrahlen in einer definierten Richtung ausgeben, was bei einer Anordnung der Strahlaustrittselemente in einer Fläche besonders wichtig ist, **ist** erfindungsgemäß in Weiterbildung vorgesehen, dass die Strahlaustrittselemente als Nippel ausgebildet sind, die einen Austrittskanal aufweisen, der zu einer Strahlaustrittsöffnung führt. Durch den Kanal erfolgt eine sorgfältige Ausrichtung der Richtung der Austrittstrahlen.

Die Strahlaustrittselemente, insbesondere also die Nippel, sind in dem Brausekopf schwenkbar gelagert. Durch die gemeinsame Verschwenkung der Strahlaustrittselemente kann also die Richtung der Wasserstrahlen gemeinsam verändert werden.

Insbesondere kann vorgesehen sein, dass die Strahlaustrittselemente an einer Membran aus elastomerem Material ausgebildet beziehungsweise angeformt sind. Diese Membran kann zusätzlich Dichtungsfunktionen übernehmen.

**Da** es sich bei den Strahlaustrittselementen um Nippel handelt, **ist** erfindungsgemäß vorgesehen, dass diese durch Öffnungen einer in dem Brausekopf angeordneten Scheibe hindurchgreifen, die gegenüber dem restlichen Teil des Brausekopfs verschiebbar geführt ist und deren Verschiebung die Richtung der Austrittstrahlen bestimmt beziehungsweise ändert.

Die Öffnungen in der Scheibe müssen also geringfügig größer sein als der Außendurchmesser der Nippel, so dass durch die Verschiebung tatsächlich eine Änderung der Richtung der Nippel erfolgt.

Um Einzelheiten der Art der Änderung der Richtung nicht zu deutlich werden zu lassen, kann das Brausekopfgehäuse zusätzlich von einer äußeren Abdeckscheibe abgedeckt sein, die nach ästhetischen oder gestalterischen Gesichtspunkten gestaltet wird.

Insbesondere kann das Brausekopfgehäuse nach der Erfindung flachbauend als ebene Brause ausgebildet sein, beispielsweise mit einer quadratischen Stirnfläche.

Die Erfindung schlägt vor, die Verstellung der Richtung definiert auszugestalten, so dass eine einmal eingestellte Richtung beibehalten bleibt.

Erfindungsgemäß kann auch eine neutrale oder Nullposition vorgesehen sein, die durch eine Rastung oder dergleichen für den Benutzer feststellbar sein kann.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: einen Schnitt durch einen Brausekopf nach der Erfindung;
- Figur 2: vereinfacht den gleichen Schnitt in einer zweiten Position der Strahlaustrittselemente;
- Figur 3: einen Schnitt durch das Brausekopfgehäuse in einer Ebene quer zur Richtung der Figur 1;
- Figur 4: in vergrößertem Maßstab die Art der Zwangsführung der Verschiebung;
- Figur 5: eine Vorderansicht des Gehäuses bei abgenommenem Abdeckscheibe;
- Figur 6: einen Schnitt längs Linie VI-VI in Figur 5;
- Figur 7: eine vergrößerte Einzelansicht.

In das Brausekopfgehäuse der Figur 1 führt von der Rückseite her ein Anschlussstutzen 1, der zur Verbindung mit einer Wasserleitung dient. Das Brausekopfgehäuse enthält eine Kammer 2, die von einer Rückwand 3 und einer angenähert parallel zu dieser verlaufenden Vorderwand 4 begrenzt wird. An der Innenseite der Vorderwand 4 liegt eine Membran 5 an. An der Membran 5 sind Strahlaustrittselemente 6 in Form von lang gestreckten Nippeln 7 angeformt. Diese ragen nach vorne durch die Vorderwand 4 heraus.

Um die zwischen der Rückwand 3 und der Vorderwand 4 gebildete Kammer 2 herum ist ein Rahmen 8 gebildet.

Dem Anschlussstutzen 1 gegenüberliegend ist vor der Vorderwand 4 eine Lochscheibe 9 angeordnet, die in Richtung ihrer eigenen Ebene in Figur 1 nach rechts und links und nach oben und unten verschiebbar angeordnet ist. Die Lochscheibe 9 enthält für jedes Strahlaustrittselement eine Öffnung, die geringfügig größer ist als der Außendurchmesser des jeweiligen Nippels 7. In der Position, die die Lochscheibe 9 in Figur 1 annimmt, sind alle Nippel 7 so verschoben, dass ihr vorderes Ende, das die Strahlaustrittsöffnung bildet, weiter links als ihre Verbindung mit der Membran 5 ist. Schiebt man die Lochscheibe 9 aus der Position der Figur 1 nach rechts, so gelangen die Nippel 7 in die in Figur 2 dargestellte Position.

Vor der Lochscheibe 9 ist eine Abdeckscheibe 10 angeordnet, die die Lochscheibe 9 zur Vorderseite und ringsum abdeckt.

Wie man im Schnitt der Figur 3 entnehmen kann, ist zur Verbindung der Lochscheibe 9 mit dem übrigen Brausekopfgehäuse eine Reihe von Festlegungselementen 11 vorgesehen, die einen mutterartigen Kopf 12 aufweisen. Diese Elemente 11 ragen von der aus Rückwand 3, Vorderwand 4 und Rahmen 8 gebildeten Einheit nach vorne durch Öffnungen 13 in der Lochscheibe 9. Diese Öffnungen 13 der Lochscheibe 9 sind in Figur 4 in vergrößertem Maßstab dargestellt. Jede Öffnung 13 weist die Form zweier sich überkreuzender Ovale auf, wobei die Ovale mit parallelen Seiten ausgestattet sind. Dadurch ist es möglich, die Richtung der Verschiebung der Lochscheibe 9 auf zwei senkrecht zueinander stehende Richtungen zu begrenzen, und ebenso auch das Ausmaß der Verschiebung.

Die Lochscheibe 9 weist neben den Öffnungen 13 für die Festlegungselemente 11 auch Öffnungen 14 zum Durchtreten der Nippel 7 der Strahlaustrittselemente 6 auf.

Figur 5 zeigt eine Frontansicht des Brausekopfgehäuses bei abgenommener Abdeckscheibe 10. In Ansicht ist also die Lochscheibe 9 zu sehen, die in der hier dargestellten Position sich in einer mittleren Position befindet. Zur Festlegung dienen, wie bereits erwähnt, vier Festlegemittel 11, deren Sechskantköpfe in Figur 5 zu sehen sind.

Außerdem sind die in sechs Reihen angeordneten Durchtrittsöffnungen 14 für die Nippel 7 zu sehen. Es handelt sich also um 36 Öffnungen für dementsprechend 36 Nippel 7.

Figur 6 zeigt vereinfacht einen Querschnitt längs Linie VI-VI in Figur 5. An der Vorderseite der Vorderwand 4 sind Hohlansätze 20 ausgebildet, siehe auch Figur 7. In den Hohlansätzen 20 sind Druckstücke 21 untergebracht, die von einer Druckfeder 22 aus dem Hohlansatz 20 heraus beaufschlagt sind. Die Druckstücke 21 weisen eine abgerundete Vorderseite auf, mit der sie gegen die Rückseite der Lochplatte 9 beaufschlagt werden. In der Rückseite der Lochscheibe 9 sind Ausnehmungen 23 ausgebildet, in die die Hohlansätze 20 eingreifen. Zentral auf dem Boden 24 jeder Ausnehmung 23 sind teilkugelförmige Vertiefungen 25 ausgebildet, die mit der abgerundeten Vorderseite der Druckstücke 21 zusammenwirken. Figur 7 zeigt das Einrasten des Druckstücks 21 in eine mittlere Vertiefung 25 entsprechend einer mittleren oder Nullposition der Lochscheibe 9 und damit einer Nullposition der Richtung der aus den Nippeln 7 austretenden Wasserstrahlen. Bei genauerem Hinsehen kann man die Vertiefungen 25, die in größerem Maßstab in der Figur 7 dargestellt sind, auch in den Figuren 1 und 2 erkennen.

Zur Verschiebung der Lochscheibe 9 und damit zur gleichzeitigen Verstellung der Richtung der aus den Strahlaustrittselementen austretenden Wasserstrahlen kann ein Benutzer an der Außenseite der Abdeckscheibe 10 angreifen und diese verschieben, wobei die Richtung und das Ausmaß der Verschiebung durch die Form der Öffnungen 13 vorgegeben ist.

## Patentansprüche

1. Brausekopf für eine Sanitärarmatur, mit
einer Mehrzahl von Strahlaustrittselementen (6), die als Nippel (7) mit einem zu einer Strahlaustrittsöffnung führenden Austrittskanal ausgebildet sind,
das Brausewasser als Austrittstrahl in einer definierten Richtung ausgeben und
in einer Fläche in zwei Dimensionen angeordnet sind, wobei die Richtung der Austrittstrahlen aller Strahlaustrittselemente (6) gegenüber dem Gehäuse des Brausekopfs gemeinsam in mindestens zwei Richtungen verstellbar ist, die
einen Winkel miteinander einschließen,
die Nippel (7) durch Öffnungen (14) einer in dem Brausekopf verschiebbar geführten Scheibe (9) hindurchgreifen, deren Verschiebung die Richtung der Austrittstrahlen ändert, und
die Richtung der Austrittstrahlen durch Angreifen des Benutzers an dem Gehäuse des Brausekopfs selbst verändert werden kann.

2. Brausekopf nach Anspruch 1, bei dem die Richtung der Verstellung in den mindestens zwei Richtungen durch eine Zwangsführung vorgegeben ist.

3. Brausekopf nach einem der vorhergehenden Ansprüche, bei dem die Strahlaustrittselemente (6) in einer ebenen Fläche angeordnet sind.

4. Brausekopf nach einem der Ansprüche 1 bis 2, bei dem die Strahlaustrittselemente (6) in einer gewölbten Fläche angeordnet sind.

5. Brausekopf nach einem der vorhergehenden Ansprüche, bei dem die an den Strahlaustrittselementen (6) ausgebildeten Strahlaustrittsöffnungen in einer ebenen Fläche angeordnet sind.

6. Brausekopf nach einem der Ansprüche 1 bis 4, bei dem die an den Strahlaustrittselementen (6) ausgebildeten Strahlaustrittsöffnungen in einer gewölbten Fläche angeordnet sind.

7. Brausekopf nach einem der vorhergehenden Ansprüche, bei dem die Strahlaustrittselemente (6) in dem Brausekopf schwenkbar gelagert sind.

8. Brausekopf nach einem der vorhergehenden Ansprüche, bei dem die Strahlaustrittselemente (6) an einer Membran (5) aus elastomerem Material ausgebildet beziehungsweise angeformt sind.

9. Brausekopf nach einem der vorhergehenden Ansprüche, mit einer den Brausekopf nach außen abschließenden Abdeckscheibe (10).

10. Brausekopf nach einem der vorhergehenden Ansprüche, bei dem das Brausekopfgehäuse flachbauend ausgebildet ist.

11. Brausekopf nach einem der vorhergehenden Ansprüche, mit einer Nullstellung der Verstellung der Richtung der Austrittstrahlen.

12. Brausekopf nach einem der vorhergehenden Ansprüche, mit Einrichtungen zum Fixieren von Vorzugstellungen in Form von Rastern.

## Claims

1. Shower head for a sanitary fitting, comprising
a plurality of jet outlet elements (6) which
are designed as nipples (7) with an outlet duct leading to a jet outlet opening, discharge the shower water as an outlet jet in a defined direction and
are arranged in an area in two dimensions, where
the direction of the outlet jets of all jet outlet elements (6) is jointly adjustable relative to the housing of the shower head in at least two directions, which are at an angle to one another,
the nipples (7) grip through openings (14) of a disk (9) guided to be displaceable inside the shower head, the displacement of which disk alters the outlet jets, and
the direction of the outlet jets can be altered by the user gripping the housing of the shower head itself.

2. Shower head according to Claim 1, where the direction of the adjustment is predetermined in the at least two directions by a restricted guidance means.

3. Shower head according to any one of the preceding claims, where the jet outlet elements (6) are arranged in a plane area.

4. Shower head according to any one of Claims 1 to 2, where the jet outlet elements (6) are arranged in a curved surface.

5. Shower head according to one of the preceding claims, where the jet outlet openings provided on the jet outlet elements (6) are arranged in a plane area.

6. Shower head according to any one of Claims 1 to 4, where the jet outlet openings provided on the jet outlet elements (6) are arranged in a curved area.

7. Shower head according to any one of the preceding claims, where the jet outlet elements (6) are pivotably mounted inside the shower head.

8. Shower head according to any one of the preceding claims, where the jet outlet elements (6) are provided or integrally cast on a membrane (5) of elastomer material.

9. Shower head according to any one of the preceding claims having a cover disk (10) closing off the shower head from the outside.

10. Shower head according to any one of the preceding claims, where the shower head housing is designed flat.

11. Shower head according to any one of the preceding claims having a zero setting for the adjustment of the direction of the outlet jets.

12. Shower head according to any one of the preceding claims having devices for fixing preferred settings in the form of catches.

## Revendications

1. Pomme de douche pour une robinetterie sanitaire, comprenant une pluralité d'éléments de sortie de jet (6) qui
sont conçus en tant que douille (7) avec un conduit de sortie menant à un orifice de sortie de jet,
délivrent l'eau de douche sous forme de jet de sortie dans une direction définie et
sont disposés dans une surface en deux dimensions, sachant que la direction des jets de sortie de tous les éléments de sortie de jet (6) est réglable en commun par rapport au corps de pomme de douche selon au moins deux directions qui
inscrivent un angle entre elles,
que les douilles (7) traversent des ouvertures (14) d'une plaque (9) guidée de manière déplacable dans la pomme de douche et dont le déplacement modifie la direction des jets de sortie, et
que la direction des jets de sortie peut être modifiée par l'utilisateur en agissant sur le corps même de la pomme de douche.

2. Pomme de douche selon la revendication 1, dans laquelle la direction du déplacement dans les au moins deux directions est prédéfinie par un guidage forcé.

3. Pomme de douche selon l'une des revendications précédentes, dans laquelle les éléments de sortie de jet (6) sont disposés dans une surface plane.

4. Pomme de douche selon l'une des revendications 1 à 2, dans laquelle les éléments de sortie de jet (6) sont disposés dans une surface bombée.

5. Pomme de douche selon l'une des revendications précédentes, dans laquelle les orifices de sortie de jet formés sur les éléments de sortie de jet (6) sont disposés dans une surface plane.

6. Pomme de douche selon l'une des revendications 1 à 4, dans laquelle les orifices de sortie de jet formés sur les éléments de sortie de jet (6) sont disposés dans une surface bombée.

7. Pomme de douche selon l'une des revendications précédentes, dans laquelle les éléments de sortie de jet (6) sont logés de manière pivotante dans la pomme de douche.

8. Pomme de douche selon l'une des revendications précédentes, dans laquelle les éléments de sortie de jet (6) sont formés ou façonnés sur une membrane (5) en matériau élastomère.

9. Pomme de douche selon l'une des revendications précédentes, avec une plaque de recouvrement (10) fermant vers l'extérieur la pomme de douche.

10. Pomme de douche selon l'une des revendications précédentes, dans laquelle le corps de pomme de douche est de conception plane.

11. Pomme de douche selon l'une des revendications précédentes, avec une position zéro du réglage de la direction des jets de sortie.

12. Pomme de douche selon l'une des revendications précédentes, avec des dispositifs destinés à fixer des positions favorites sous forme de crans.
